# EUROPÄISCHE PATENTANMELDUNG

(11) **EP 4 717 820 A1**
(43) Veröffentlichungstag der Anmeldung: **01.04.2026**
(21) Anmeldenummer: 25204718.8
(22) Anmeldetag: 25.09.2025
(51) Int. Cl.: E02D 3/068, E01C 19/08, E02D 3/074

(54) **VIBRATIONSPLATTE MIT EINTEILIGER SCHUTZHÜLLE**

(30) Priorität: 26.09.2024 DE 102024127906
(71) Anmelder: Wacker Neuson Produktion GmbH & Co. KG, 85084 Reichertshofen (DE)
(72) Erfinder: RUPP, Ferdinand, 87634 Obergünzburg (DE); UNVERDORBEN, Walter, 85229 Markt Indersdorf (DE)
(74) Vertreter: Müller Hoffmann & Partner

(57) **Zusammenfassung**

Es wird eine Vibrationsplatte zum Verdichten eines Bodens beschrieben, mit einer Obermasse (1); mit einer relativ zu der Obermasse (1) bewegbaren Untermasse (2); mit einem Schwingungserreger (10) zum Erzeugen von Schwingungen zur Bodenverdichtung; und mit einer zwischen der Obermasse (1) und der Untermasse (2) angeordneten Schwingungsentkopplungsvorrichtung (3); wobei die Obermasse (1) Komponenten aufweist, ausgewählt aus der Gruppe Antrieb zum Antreiben des Schwingungserregers, Energiespeicher (23) für den Antrieb, Frequenzumformer, elektronische Bauelemente; wobei die Untermasse (2) eine Bodenkontaktplatte (9) aufweist, zum Einleiten der Schwingungen in den zu verdichtenden Bodens; wobei die Schwingungsentkopplungsvorrichtung (3) mehrere Befestigungspunkte aufweist, an denen die Obermasse (1) befestigt ist; wobei die Obermasse (1) einen einstückigen Hüllkörper (20) aufweist; wobei der Hüllkörper (20) wenigstens einen Teil der Komponenten der Obermasse (1) wenigstens teilweise umschließt; und wobei der Hüllkörper (20) an den Befestigungspunkten an der Schwingungsentkopplungsvorrichtung (3) befestigt ist.

## Beschreibung

Die Erfindung betrifft eine Vibrationsplatte zum Verdichten eines Bodens. Insbesondere betrifft die Erfindung auch eine reversierbare Vibrationsplatte mit einem Akku und einem elektrischen Antrieb.

Vibrationsplatten, oft auch als Rüttelplatten bezeichnet, sind als Bodenverdichtungsvorrichtungen zum Verdichten eines Bodens bekannt. Sie weisen in der Regel eine Obermasse und eine relativ zu der Obermasse bewegbare Untermasse auf. An der Untermasse ist ein Schwingungserreger vorgesehen, mit dem Schwingungen zur Bodenverdichtung erzeugt werden können. Zwischen der Obermasse und der Untermasse ist eine Schwingungsentkopplungsvorrichtung, z.B. in Form von Gummipuffern, angeordnet, um die Obermasse von den an der Untermasse entstehenden Schwingungen zu entkoppeln.

Für den Antrieb des Schwingungserregers sind verschiedene Konzepte bekannt. Zum Beispiel kann an der Obermasse ein Verbrennungsmotor vorgesehen werden, der den an der Untermasse befindlichen Schwingungserreger über einen Riementrieb oder einen hydraulischen Antrieb antreibt. Zunehmend sind auch Elektroantriebe bekannt, die an der Obermasse oder auch an der Untermasse direkt an dem Schwingungserreger angeordnet sein können. Für den Elektroantrieb kann dann insbesondere an der Obermasse ein als elektrischer Energiespeicher dienender Akku vorgesehen sein. Zum Bereitstellen eines für den Elektroantrieb geeigneten Stroms kann wirkungsmäßig zwischen dem Akku und dem Elektroantrieb eine Umformereinrichtung z.B. ein Frequenzumformer, vorgesehen sein.

Als Schwingungserreger haben sich Lösungen bewährt, bei denen eine oder mehrere Unwuchtwellen in Rotation versetzt werden, um die gewünschten Schwingungen zu erzeugen. Häufig werden dabei Schwingungserreger mit zwei zueinander parallelen und gegenläufig drehbaren Unwuchtwellen eingesetzt. Durch ein Verändern der Phasenlage der zueinander gegenläufig drehenden Unwuchtwellen kann ein resultierender Kraftvektor, insbesondere hinsichtlich seiner Richtung verändert werden. Dadurch ist es möglich, die Vibrationsplatte vorwärts und rückwärts zu verfahren (reversierbare Vibrationsplatte).

Die Obermasse ist mit Hilfe einer Schwingungsentkopplungsvorrichtung von der Untermasse entkoppelt, um die an der Untermasse erzeugten starken Schwingungen nicht ungehindert in die Obermasse einwirken zu lassen. Die Schwingungsentkopplungsvorrichtung wird in der Praxis häufig dadurch realisiert, dass zwischen der Obermasse und der Untermasse Gummipuffer montiert werden. Die Obermasse weist im Stand der Technik häufig eine tragende Plattform auf, auf der die Antriebskomponenten, z.B. ein Verbrennungsmotor oder ein Akku, angebracht werden kann. Diese Plattform wird üblicherweise als Gussteil oder Blechteil ausgeführt.

Die an der Obermasse vorhandenen Antriebskomponenten sollten dabei vor Schmutz und mechanischer Einwirkung geschützt werden. Dazu kann an der Obermasse ein zusätzlicher Schutzrahmen angebracht sein. Der Schutzrahmen ist üblicherweise als Schweißbaugruppe aus gebogenen Halbzeugen und Blechen ausgeführt, die oberflächenbeschichtet ist und meist zusätzlich montierte Blech- oder Kunststoffkomponenten aufweist. Zusätzlich ermöglicht es der Schutzrahmen, dass die gesamte Maschine mittels einer Kranöse angehoben werden kann. Zudem erlaubt der Schutzrahmen die Zugänglichkeit zu den Antriebskomponenten über Öffnungen, z.B. zum Auftanken, zur Ölstandskontrolle oder zum Akkutausch. Schließlich vermittelt der Schutzrahmen der Maschine auch ein ansprechendes Erscheinungsbild.

Eine derartige Vibrationsplatte ist aus der EP 3 862 487 A1 bekannt. Fig. 1 zeigt ein Beispiel aus dieser Vorveröffentlichung.

Die in Fig. 1 gezeigte Vibrationsplatte weist eine Obermasse 1 und eine relativ zu der Obermasse 1 bewegliche Untermasse 2 auf. Die Untermasse 2 ist über als Schwingungsentkopplungsvorrichtung dienende Gummipuffer 3 mit der Obermasse 1 gekoppelt. Auf diese Weise werden die an der Untermasse 2 entstehenden, starken Schwingungen nur gedämpft auf die Obermasse 1 übertragen.

Die Obermasse 1 weist eine Plattform bzw. einen Tragrahmen 4 auf, auf dem ein Akku 5 und ein Umformer 6 angebracht sind, die ebenfalls der Obermasse 1 zugerechnet werden. Der Akku 5 und der Umformer 6 sind von einem Schutzrahmen 7 umschlossen.

Der Akku 5 ist auswechselbar und kann im Bedarfsfall durch einen anderen Akku ersetzt werden. Zu diesem Zweck ist an dem Umformer 6 bzw. an dem zu dem Umformer 6 gehörenden Umformergehäuse ein Steckverbinder vorgesehen, an dem der Akku 5 eingesteckt werden kann.

Die Untermasse 2 weist eine Bodenkontaktplatte 9 auf, mit deren Hilfe der darunter befindliche Boden verdichtet werden kann. Auf der Oberseite der Bodenkontaktplatte 9 ist ein ebenfalls zur Untermasse 2 gehörender Schwingungserreger bzw. Unwuchterreger 10 angeordnet.

Im Stand der Technik werden derartige Unwuchterreger meist von Motoren, insbesondere von Verbrennungsmotoren, drehend angetrieben, die an der Obermasse angeordnet sind. Bei der Vibrationsplatte in Fig. 1 ist jedoch ein nicht dargestellter Elektromotor direkt in den Unwuchterreger 10 integriert, also an der Untermasse angeordnet.

Zum Führen der Vibrationsplatte ist eine Führungsdeichsel 11 an der Obermasse 2 bzw. dem Tragrahmen 4 befestigt.

Fig. 2 zeigt ein weiteres Beispiel, das aus der DE 10 2020 111 123 A1 bekannt ist. Funktional gleiche Komponenten wie bei der Vibrationsplatte von Fig. 1 werden mit gleichen Bezugszeichen gekennzeichnet.

Auch bei dieser Vibrationsplatte ist ein Schutzrahmen 7 vorgesehen, der in Form von zwei gebogenen Rohren auf dem Tragrahmen 4 der Obermasse 1 angebracht ist. Die beiden gebogenen Rohre können durch einen oder mehrere nicht dargestellte Querträger gegeneinander abgestützt werden. Der Schutzrahmen 7 umschließt eine Abdeckung 13, unter der Komponenten des Antriebs verborgen sind.

Die verschiedenen Aufbauten und Varianten von Schutzrahmen und Abdeckungen beim Stand der Technik sind teuer in der Herstellung. Die Ausführung als Schweißbaugruppe vermittelt einen zerstückelten, zerklüfteten Eindruck und erschwert damit ein ansprechendes Erscheinungsbild. Zudem muss eine Vielzahl von Komponenten auf der üblichen Plattform der Obermasse angeschraubt werden, was eine spanende Bearbeitung der Dome erfordert und somit ebenfalls zu höheren Herstellkosten führen kann.

Der Erfindung liegt die Aufgabe zugrunde, eine Vibrationsplatte mit einer verbesserten Schutzabdeckung anzugeben, die wirkungsvollen Schutz der Komponenten der Obermasse vor mechanischer Einwirkung und Verschmutzung bietet, andererseits aber eine hohe Funktionsintegration und kostengünstige Herstellbarkeit erlaubt.

Die Aufgabe wird gelöst durch eine Vibrationsplatte mit den Merkmalen von Anspruch 1. Vorteilhafte Ausgestaltungen sind in den abhängigen Ansprüchen angegeben.

Es wird eine Vibrationsplatte zum Verdichten eines Bodens angegeben, mit einer Obermasse; mit einer relativ zu der Obermasse bewegbaren Untermasse; mit einem an der Untermasse vorgesehenen Schwingungserreger zum Erzeugen von Schwingungen zur Bodenverdichtung; und mit einer zwischen der Obermasse und der Untermasse angeordneten Schwingungsentkopplungsvorrichtung; wobei die Obermasse Komponenten aufweist, ausgewählt aus der Gruppe Antrieb zum Antreiben des Schwingungserregers, Energiespeicher für den Antrieb, Frequenzumformer, elektronische Bauelemente; wobei die Untermasse eine Bodenkontaktplatte aufweist zum Einleiten der Schwingungen in den zu verdichtenden Boden; wobei die Schwingungsentkopplungsvorrichtung mehrere Befestigungspunkte aufweist, an denen die Obermasse befestigt ist; wobei die Obermasse einen einstückigen Hüllkörper aufweist; wobei der Hüllkörper wenigstens einen Teil der Komponenten der Obermasse wenigstens teilweise umschließt; wobei der Hüllkörper an der Untermasse befestigt ist; und wobei die Schwingungsentkopplungsvorrichtung im Kraftfluss zwischen dem Hüllkörper und der Untermasse angeordnet ist.

Dabei kann der Hüllkörper an den Befestigungspunkten an der Schwingungsentkopplungsvorrichtung befestigt sein. Alternativ kann ein zu der Obermasse gehörendes Zwischenelement, z.B. eine Trägerplattform, vorgesehen sein, das an den Befestigungspunkten der Schwingungsentkopplungsvorrichtung befestigt ist und das den Hüllkörper trägt.

Als Schwingungsentkopplungsvorrichtung können sich dabei in bekannter Weise Gummipuffer eignen, die jeweils einen Befestigungspunkt bereitstellen, an dem entsprechende Anschlusspunkte der Obermasse mit der Untermasse verbunden werden können. Zum Beispiel kann die Schwingungsentkopplungsvorrichtung vier Gummipuffer aufweisen, die an den vier Ecken der Untermasse vorgesehen sind und die Befestigungspunkte bereitstellen, an denen der Hüllkörper der Obermasse befestigt wird. Die Gummipuffer können jeweils an den entsprechenden Befestigungspunkten der Untermasse und der Obermasse befestigt, insbesondere festgeschraubt werden.

Bei einer Variante kann das Zwischenelement (z.B. die Trägerplattform) an den Gummipuffern befestigt sein, während der Hüllkörper auf dem Zwischenelement befestigt ist.

Bei diesen Varianten ist jeweils die Schwingungsentkopplungsvorrichtung (z.B. die Gummipuffer) im Kraftfluss zwischen dem Hüllkörper und der Untermasse angeordnet.

Als Energiespeicher kann ein elektrischer Akku vorgesehen sein, wenn der Schwingungserreger durch einen Elektroantrieb (Elektromotor) angetrieben wird. Alternativ kann der Energiespeicher auch als Kraftstofftank vorgesehen sein, wenn ein Verbrennungsmotor als Antrieb vorgesehen ist.

Der Akku kann wechselbar oder fest montiert sein. Bei einer Wechselbarkeit des Akkus kann eine Akkuaufnahme vorgesehen sein, in die der Akku auf der Obermasse eingeschoben werden kann.

Insbesondere bei einem Elektroantrieb besteht die Möglichkeit, diesen entweder an der Obermasse oder alternativ auch an der Untermasse, direkt am oder nahe am Schwingungserreger anzuordnen.

Wesentlicher Bestandteil der Erfindung ist der einstückige Hüllkörper, der eine Art Schutzabdeckung an der Obermasse bildet. Er kann als ein Teil, insbesondere als ein Gussteil ausgebildet sein, an dem alle relevanten Komponenten der Obermasse befestigt sein können, nämlich z.B. der Antrieb (Elektromotor oder Verbrennungsmotor), der Energiespeicher, ein Frequenzumformer oder auch elektronische Bauelemente.

Der Hüllkörper kann dabei wie eine Schutzhülle ausgebildet sein und die jeweiligen Komponenten haubenartig bzw. wie ein Schildkrötenpanzer umschließen. Die Komponenten sind dementsprechend im Inneren des Hüllkörpers angeordnet, um die Schutzwirkung des Hüllkörpers zur Entfaltung bringen zu können.

Der Hüllkörper kann Eckbereiche und dazwischen liegende Wandbereiche aufweisen. Der Hüllkörper kann einen domartigen Aufbau aufweisen, um über die Komponenten gestülpt werden zu können und diese abzudecken.

Der Hüllkörper kann vorzugsweise ein einteiliges Gussteil sein, wobei gegebenenfalls Anschlussflächen für weitere Komponenten spanend bearbeitet sein können.

Der Hüllkörper als robuste Hülle kann die Komponenten der Obermasse umschließen. Er kann auf den z.B. vier Gummipuffern (Hauptpuffer) der Schwingungsentkopplungsvorrichtung aufgesetzt und mit diesen verschraubt sein. Die Hülle kann als spanend bearbeitetes, lackiertes Gussteil ausgeführt sein.

Der Hüllkörper kann einen Hüllraum umschließen, in dem die Komponenten der Obermasse angeordnet sind. Der Hüllraum bildet einen aufgespannten Raum, der einem Quader bzw. einem Prisma angenähert sein kann. In diesem Raum sind die Komponenten der Obermasse geschützt angeordnet.

Der Hüllkörper kann wenigstens eine der folgenden Bedingungen erfüllen:
- Die Höhe des Hüllkörpers beträgt wenigstens 30%, insbesondere wenigstens 40%, insbesondere wenigstens 50 %, insbesondere wenigstens 60 % der maximalen Länge des Hüllkörpers;
- Die Höhe des Hüllkörpers beträgt höchstens 70% der maximalen Länge des Hüllkörpers;
- Die Höhe des Hüllkörpers beträgt wenigstens 50%, insbesondere wenigstens 60 %, insbesondere wenigstens 70 %, insbesondere wenigstens 80 %, insbesondere wenigstens 100 % der maximalen Breite des Hüllkörpers.

Dabei wird als Höhe die maximale Höhe verstanden, also der vertikale Abstand zwischen dem tiefsten und dem höchsten Punkt des Hüllkörpers im Einbauzustand.

Der Hüllkörper kann eine Deichselanbindung aufweisen, zum Befestigen einer Führungsdeichsel. Die Deichselanbindung kann dazu geeignet sein, dass an ihr ein so genannter Deichselbock befestigt wird, der dann die relativ zum Deichselbock verschwenkbare eigentliche Führungsdeichsel trägt. Alternativ kann auch der Deichselbock direkt in den Hüllkörper integriert sein und somit als Deichselanbindung dienen. Dann kann die Führungsdeichsel direkt an dem Hüllkörper verschwenkbar befestigt sein.

An der Unterseite des Hüllkörpers kann eine Trägerplattform befestigt sein, zum Tragen eines als Energiespeicher für den Antrieb dienenden Akkus. Zum Beispiel kann im Inneren des Hüllkörpers von unten eine massive Trägerplatte als Trägerplattform angeschraubt sein, auf der die Befestigung des Akkus sowie gegebenenfalls eine optionale Luftführung geschraubt sein können. Dadurch können auch eine kostengünstige Befestigungsmöglichkeit für den Frequenzumformer sowie weitere elektronische Bauteile geschaffen werden, die von oben durch den Hüllkörper als Schutzhülle geschützt werden. Von unten schützt die Trägerplattform z.B. gegen Schmutz von unten.

Bei einer Ausführungsform kann die Trägerplattform wenigstens zwei Ebenen aufweisen, wobei eine der Ebenen eine höhere Ebene auf einem höheren Höhenniveau sein kann, an der die Trägerplattform mit dem Hüllkörper verbunden ist und wobei die andere der Ebenen eine tiefere Ebene auf einem niedrigeren Höhenniveau sein kann, auf der der Akku angeordnet sein kann. Die Trägerplattform kann dementsprechend eine Vertiefung aufweisen, die z.B. derart gestaltet ist, dass sie zwischen zwei an der Untermasse vorgesehenen Schwingungserregern bzw. Unwuchtwellen angeordnet ist. Damit kann der Akku auf dieser Vertiefung der Trägerplattform sehr tief platziert werden, was einen insgesamt niedrigen Aufbau der Vibrationsplatte ermöglicht. Die Vibrationsplatte kann dementsprechend im Verhältnis zu herkömmlichen Vibrationsplatten sehr flach gestaltet werden.

Die Trägerplattform kann an der Unterseite des Hüllkörpers angebracht sein und von diesem getragen werden. Die Trägerplattform kann ihrerseits z.B. den Akku tragen. Der Hüllkörper kann seinerseits an den Befestigungspunkten der Schwingungsentkopplungsvorrichtung getragen werden.

Bei einer Variante kann die Trägerplattform an den Befestigungspunkten der Schwingungsentkopplungsvorrichtung getragen werden, während der Hüllkörper auf der Trägerplattform befestigt ist und von dieser getragen wird.

Auf einer Oberseite des Hüllkörpers kann wenigstens eine Akkuöffnung vorgesehen sein, zum Entnehmen bzw. Einsetzen eines als Energiespeicher dienenden Akkus. Der Akku kann dann in dem vom Hüllkörper umschlossenen Raum untergebracht sein, z.B. in einer Akkuaufnahme. Zum Entnehmen bzw. Auswechseln des Akkus kann er an der Oberseite durch den Hüllkörper über die Akku-Öffnung entnommen werden.

Die Akku-Öffnung kann durch eine elastische Abdeckung abdeckbar sein. Die elastische Abdeckung kann z.B. als Elastomer-Abdeckung ausgebildet sein. Sie kann z.B. in Form eines elastischen "Lappens" ausgebildet sein, der an einer Seite an dem Hüllkörper befestigt ist und an der anderen Seite lose aufliegt. Allein durch ihr Eigengewicht kann die Abdeckung ausreichend auf der Oberseite des Hüllkörpers aufliegen und auch im Rüttelbetrieb der Vibrationsplatte dort zuverlässig verbleiben.

Die Abdeckung kann an ihrer zum Hüllraum des Hüllkörpers gerichteten Unterseite eine Verrippung aufweisen. Insbesondere kann dementsprechend die Abdeckung an ihrer zur Innenseite des Hüllkörpers gerichteten Unterseite eine Verrippung aufweisen, um ein Durchsacken der Abdeckung zu vermeiden. Die Abdeckung wird dementsprechend durch die Verrippung stabilisiert und versteift.

Die Verrippung an der Abdeckung kann derart ausgebildet sein, dass sie sich im betriebsfertigen Zustand, also mit einem eingebauten Akku, auf diesem Akku abstützt. Wie oben erläutert, kann der Akku entweder fest eingebaut oder wechselbar sein und in einer Akku-Aufnahme eingesetzt sein. Die elastische Abdeckung kann sich mit ihrer Verrippung unmittelbar auf dem Akku abstützen und ist dadurch stabil fixiert.

Die Verrippung kann wenigstens zwei Rippen an der Unterseite der Abdeckung aufweisen, wobei der Abstand der beiden Rippen derart bemessen ist, dass ein dazwischen gebildeter Raum ausreicht, um einen Tragegriff des Akkus aufzunehmen. Für den Einsatz in einer Vibrationsplatte ist es erforderlich, dass der Akku eine ausreichend hohe Kapazität hat. Dementsprechend lässt es sich nicht vermeiden, dass der Akku ein erhebliches Gewicht hat. Um ihn bequem handhaben zu können, ist es bekannt, im Bereich der Oberseite des Akkus einen Tragegriff vorzusehen, der ein bequemes Tragen des Akkus erlaubt. Bei geeigneter Gestaltung der Verrippung an der elastischen Abdeckung kann der Tragegriff des Akkus genau zwischen den beiden Rippen der Verrippung platziert sein. Damit wird der Akku zusätzlich in seiner Position gesichert und die elastische Abdeckung an der Oberseite des Akkus abgestützt. Selbstverständlich können zusätzlich zu den beiden genannten Rippen noch weitere Rippen die Verrippung bilden.

Neben der Akku-Öffnung können an der Oberseite des Hüllkörpers noch eine oder mehrere Öffnungen vorgesehen sein, die durch eine elastische Abdeckung in ähnlicher Weise abdeckbar sein können.

An dem Hüllkörper kann eine Kranöse vorgesehen sein. Die Kranöse kann insbesondere an der Oberseite des Hüllkörpers vorgesehen sein. Die Kranöse kann einstückig direkt an dem Hüllkörper ausgebildet sein. Alternativ kann die Kranöse auch ein separates Teil sein, das an dem Hüllkörper angebracht ist. Insbesondere kann die Kranöse als separates Teil auch an dem Hüllkörper verschwenkbar angebracht sein, um nur im Einsatzfall hochgeschwenkt zu werden. Wenn die Kranöse nicht erforderlich ist, kann sie in eine Ruhestellung verschwenkt werden.

Es kann sinnvoll sein, im Bereich der Kranöse bzw. im Bereich der Befestigung der Kranöse an dem Hüllkörper auf der Unterseite der Anbindung der Kranöse eine Verstärkung vorzusehen, z.B. mit verstärkten Rippen.

An der Außenseite des Hüllkörpers kann eine Verzurreinrichtung vorgesehen sein. Die Verzurreinrichtung kann z.B. mehrere, insbesondere vier Verzurrösen aufweisen, die an den vier Ecken des Hüllkörpers vorgesehen sind. Die Verzurrösen können direkt in den Hüllkörper integriert sein, also integraler Teil des Hüllkörpers selbst sein. Bei den Verzurrösen handelt es sich somit nicht um zusätzliche Bauteile, die ergänzend zu dem Hüllkörper vorgesehen sind. Die Verzurrösen können an dem Hüllkörper derart platziert sein, dass sie in einem normalen Betriebszustand der Vibrationsplatte durch die elastische Abdeckung der Akku-Öffnung abgedeckt werden.

**In** dem Hüllkörper kann wenigstens eine Kühlluftöffnung zum Durchführen von Kühlluft vorgesehen sein. Die Kühlluftöffnung kann einen Kühllufteinlass oder einen Kühlluftauslass bilden. Die Kühlluft kann insbesondere in das Innere unter dem Hüllkörper geführt werden, um z.B. den Akku, den Frequenzumformer oder den Antrieb zu kühlen.

Der Hüllkörper bildet einen Großteil der Masse der Obermasse. Wenn der Hüllkörper als Gussteil ausgebildet ist, besteht in der Konstruktionsphase eine einfache Möglichkeit, den Maschinenschwerpunkt, also den Schwerpunkt der gesamten Vibrationsplatte zu beeinflussen, indem das Gussteil entsprechend gestaltet wird.

Der Hüllkörper mit seinen Öffnungen kann derart gestaltet sein, dass er fertigungstechnisch grundsätzlich vertikal formbar bzw. entformbar ist. Die Gussform benötigt dann keine weiteren Kerne. Hinterschneidungen werden vermieden.

Diese und weitere Vorteile und Merkmale der Erfindung werden nachfolgend anhand von Beispielen unter Zuhilfenahme der begleitenden Figuren näher erläutert. Es zeigen:
- **Fig. 1**: eine Vibrationsplatte gemäß dem Stand der Technik;
- **Fig. 2**: ein anderes Beispiel für eine Vibrationsplatte gemäß dem Stand der Technik;
- **Fig. 3**: eine erfindungsgemäße Vibrationsplatte;
- **Fig. 4**: die Vibrationsplatte von Fig. 3 in geschnittener Seitenansicht;
- **Fig. 5**: eine Ausschnittsvergrößerung zu Fig. 4;
- **Fig. 6**: die Vibrationsplatte in schräger Draufsicht, mit entfernten Abdeckungen;
- **Fig. 7**: einen Hüllkörper in Perspektivansicht von vorne;
- **Fig. 8**: den Hüllkörper in Perspektivansicht von hinten;
- **Fig. 9**: eine Variante der Vibrationsplatte mit zweistufiger Trägerplattform; und
- **Fig. 10**: einen Innenbereich der Obermasse mit entferntem Hüllkörper.

Fig. 3 zeigt ein Beispiel für eine erfindungsgemäße Vibrationsplatte. Soweit Komponenten ähnliche oder identische Funktionen ausüben wie die oben anhand der Fig. 1 und 2 erläuterten Vibrationsplatten gemäß dem Stand der Technik, werden gleiche Bezugszeichen verwendet. Teilweise werden diese Komponenten nicht nochmals erläutert.

Dementsprechend weist die erfindungsgemäße Vibrationsplatte ebenfalls eine Obermasse 1 und eine Untermasse 2 auf. Die Untermasse 2 ist an insgesamt vier Ecken über als Schwingungsentkopplungsvorrichtung dienende Gummipuffer 3 mit der Obermasse 1 gekoppelt.

An der Untermasse 2 ist ein als Schwingungserreger dienender Unwuchterreger 10 vorgesehen. Der Unwuchterreger 10 in dem gezeigten Beispiel ist ein Zweiwellenerreger mit zwei gegenläufig drehbaren Unwuchtwellen (nicht dargestellt), die über einen nicht dargestellten Elektromotor in Drehung versetzt werden, um Vibrationen zur Bodenverdichtung zu erzeugen.

Für die Erfindung wesentlicher Bestandteil der Obermasse 1 ist ein Hüllkörper 20, der die empfindlichen Komponenten der Obermasse 1 umgreift und an den vier Eckpunkten an den Gummipuffern 3 befestigt ist. Anders als beim Stand der Technik ist somit an der Obermasse 1 keine Schweiß- bzw. Rohrkonstruktion als Schutzrahmen vorgesehen, sondern eine massive Schutzhülle als Hüllkörper 20.

Bei der in Fig. 3 gezeigten Variante ist der Hüllkörper 20 direkt an den Gummipuffern 3 befestigt. Bei einer nicht dargestellten Variante kann ein Zwischenelement, z.B. eine später noch erläuterte Trägerplattform, vorgesehen sein, das an den Gummipuffern 3 befestigt ist und seinerseits den Hüllkörper 20 trägt.

Der Hüllkörper 20 weist Eckbereiche und dazwischen angeordnete flächige Wandbereiche auf, die dem Hüllkörper 20 ein ansprechendes Äußeres verleihen. Der Hüllkörper 20 ist als Gussteil ausgeführt und stellt somit eine wirksame Masse zur Beruhigung der Obermasse 1 dar, um die starken Schwingungen and der Untermasse 2 zu kompensieren.

An der Obermasse 1 ist eine Elastomer-Abdeckung 21 angebracht, die ähnlich einem schweren Tuch bzw. Lappen Öffnungen an der Oberseite des Hüllkörpers 20 abdeckt. Die Elastomer-Abdeckung 21 ist insbesondere im vorderen Bereich (in Fig. 3 linke Seite) und im hinteren Bereich an der zu der Führungsdeichsel 11 gerichteten Seite des Hüllkörpers 20 anhebbar bzw. hochklappbar. Die Elastomer-Abdeckung 21 kann als ein Teil die gesamte Oberseite des Hüllkörpers 20 abdecken. Sie kann aber auch durch mehrere einzelne, voneinander separierte Abdeckungen verwirklicht werden.

Fig. 4 zeigt die Vibrationsplatte von Fig. 3 in seitlicher Schnittdarstellung. Fig. 5 zeigt eine Ausschnittsvergrößerung zu Fig. 4.

Fig. 6 zeigt die Vibrationsplatte in schräger Draufsicht, mit abgenommener Elastomer-Abdeckung 21. Dementsprechend sind in Fig. 6 zwei Öffnungen 22 erkennbar, die in Fig. 3 durch die Elastomer-Abdeckung 21 abgedeckt sind.

In den Figuren 4 bis 6 sind zwei Akkus 23 erkennbar, die in entsprechenden Akkuaufnahmen an der Obermasse 1 einsetzbar sind und dazu dienen, den nicht dargestellten Elektromotor als Antrieb für den Unwuchterreger 10 mit elektrischer Energie zu versorgen. Die Akkus 23 können über die beiden Öffnungen 22 nach oben entnommen werden. Dazu ist an jedem der Akkus 23 an dessen Oberseite ein Handgriff 24 vorgesehen, an dem der Akku 23 bequem ergriffen und angehoben werden kann.

Fig. 5 als Vergrößerung von Fig. 4 zeigt, dass an der Unterseite der Elastomer-Abdeckung 21 mehrere Rippen 25 zur Verstärkung und Versteifung der Elastomer-Abdeckung 21 vorgesehen sind. Die Rippen 25 dienen dazu, dass die elastische Elastomer-Abdeckung 21 nicht durch ihr Eigengewicht durchhängt, sondern eine gewisse Steifigkeit aufweist.

Zudem sind einige der Rippen 25 hinsichtlich ihrer Höhe derart bemessen, dass sie sich auf der Oberseite des jeweils darunter eingesetzten Akkus 23 abstützen. Auf diese Weise wird eine formschlüssige Abstützung der Elastomer-Abdeckung 21 auf dem jeweiligen Akku 23 erreicht.

Darüber hinaus weisen zwei der Rippen 25 einen Abstand voneinander auf, der derart bemessen ist, dass der Handgriff 24 des Akkus 23 dazwischen passt (Fig. 5). Auch dadurch kann eine Versteifung und Stabilisierung der Elastomer-Abdeckung 21 erreicht werden.

An der Oberseite des Hüllkörpers ist eine Kranöse 26 angeordnet, die an einer Kranösenhalterung 27 verschwenkbar gelagert ist. Die Kranösenhalterung 27 kann Teil des Hüllkörpers 20 sein, also einstückig mit diesem ausgebildet.

Wie Fig. 4 zeigt, ist an der Unterseite des Hüllkörpers 20 eine Trägerplattform 32 von unten eingesetzt und befestigt, auf der weitere Komponenten angebracht sein können, die durch den Hüllkörper 20 geschützt werden sollen.

In dem in Fig. 4 gezeigten Beispiel wird die Trägerplattform 32 von dem Hüllkörper 20 getragen. Bei einer nicht dargestellten Variante ist es möglich, dass die unterhalb des Hüllkörpers 20 vorgesehene Trägerplattform 32 an den Gummipuffern 3 befestigt ist und ihrerseits den Hüllkörper 20 trägt.

Die Figuren 7 und 8 zeigen den Hüllkörper 20 von vorne (Fig. 7) und von hinten (Fig. 8).

Es ist erkennbar, dass der Hüllkörper 20 eine Schutzhülle bildet, die ähnlich einem Schildkrötenpanzer einen Innenraum (Hüllraum) umschließt, in dem Komponenten der Vibrationsplatte, insbesondere die Akkus 23, aber auch weitere elektronische Bauelemente und z.B. ein Frequenzumformer, untergebracht sind.

Zudem ist an der Oberseite die Kranösenhalterung 27 als Teil des als Gussteil ausgeführten Hüllkörpers 20 ausgebildet.

Zudem sind an den beiden Stirnseiten jeweils zwei, also insgesamt vier Verzurrösen 28 ausgebildet, die im normalen Betriebszustand durch die Elastomer-Abdeckung 21 abgedeckt sind. Durch Abheben der Elastomer-Abdeckung 21 werden die vier Verzurrösen 28 freigelegt, sodass geeignete Verzurrbänder hindurchgefädelt werden können, um die Vibrationsplatte für den Transport zu sichern. Die Verzurrösen 28 sind auf der Oberseite des Hüllkörpers 20 ausgebildet und liegen damit höher als die meisten Bordwände von Ladepritschen. Um einen Zugang zu den Verzurrösen 28 zu erhalten, müssen die Enden der Elastomer-Abdeckung 21 leicht angehoben werden.

Im - in Fahrtrichtung gesehen - hinteren Bereich weist der Hüllkörper 20 eine Deichselanbindung 29 in Form von geeigneten Anlageflächen auf. Dort kann ein Deichselbock 30 angeschraubt werden, der die Führungsdeichsel 11 in an sich bekannter Weise trägt (vgl. Fig. 3 und 4).

An dem Hüllkörper 20 ist wenigstens eine Kühlluftöffnung 31 (Fig. 8) ausgebildet, über die Kühlluft in das Innere der Hüllkörpers 20 eintreten kann, um die dort vorgesehenen elektronischen Komponenten zu kühlen.

Fig. 9 zeigt eine Variante der Vibrationsplatte von Fig. 3.

Dabei ist eine Trägerplattform 33 an der Unterseite des Hüllkörpers 20 befestigt. Die Trägerplattform 33 in Fig. 9 unterscheidet sich von der in Fig. 4 gezeigten Trägerplattform 32 dadurch, dass sie zweistufig ist bzw. zwei Ebenen aufweist. Eine obere Ebene 34 dient dazu, die Trägerplattform 33 von unten an dem Hüllkörper 20 zu befestigen. Eine sich auf einem niedrigeren Höhenniveau befindliche untere Ebene 35 bildet eine Ausnehmung, in der der Akku 23 mit weiteren Komponenten Platz findet. Die Trägerplattform 33 ist somit nach unten "ausgebeult", um den Akku 23 tiefer zu legen. Dadurch kann die gesamte Bauform der Vibrationsplatte geändert und insbesondere die Bauhöhe reduziert werden.

Anstelle eines einheitlichen Unwuchterregers 10 (Fig. 4) sind bei der Variante von Fig. 9 zwei Unwuchterreger 36 als Schwingungserreger vorgesehen. Dabei kann es sich insbesondere um Ein-Wellen-Erreger handeln, die zueinander mit einem Abstand angeordnet sind, um einen Zwischen- bzw. Freiraum für die tiefer liegende untere Ebene 35 der Trägerplattform 33 zu ermöglichen.

Bei dieser Variante kann ersichtlich ein deutlich niedrigere Bauform erreicht werden als bei der Vibrationsplatte von Fig. 3.

Fig. 10 zeigt eine Innenansicht der Komponenten in dem Hüllraum unter dem Hüllkörper 20, mit den beiden Akkus 23 und weiteren elektronischen Komponenten.

## Patentansprüche

1. Vibrationsplatte zum Verdichten eines Bodens, mit
- einer Obermasse (1);
- einer relativ zu der Obermasse (1) bewegbaren Untermasse (2);
- einem Schwingungserreger (10) zum Erzeugen von Schwingungen zur Bodenverdichtung; und mit
- einer zwischen der Obermasse (1) und der Untermasse (2) angeordneten Schwingungsentkopplungsvorrichtung (3);
wobei
- die Obermasse (1) Komponenten aufweist, ausgewählt aus der Gruppe Antrieb zum Antreiben des Schwingungserregers, Energiespeicher (23) für den Antrieb, Frequenzumformer, elektronische Bauelemente;
- die Untermasse (2) eine Bodenkontaktplatte (9) aufweist, zum Einleiten der Schwingungen in den zu verdichtenden Bodens;
- die Schwingungsentkopplungsvorrichtung (3) mehrere Befestigungspunkte aufweist, an denen die Obermasse (1) befestigt ist;
- die Obermasse (1) einen einstückigen Hüllkörper (20) aufweist;
- der Hüllkörper (20) wenigstens einen Teil der Komponenten der Obermasse (1) wenigstens teilweise umschließt;
- der Hüllkörper (20) an der Untermasse (2) befestigt ist; und wobei
- die Schwingungsentkopplungsvorrichtung (3) im Kraftfluss zwischen dem Hüllkörper (20) und der Untermasse (2) angeordnet ist.

2. Vibrationsplatte nach Anspruch 1, wobei der Hüllkörper (20) an den Befestigungspunkten an der Schwingungsentkopplungsvorrichtung (3) befestigt ist.

3. Vibrationsplatte nach einem der vorstehenden Ansprüche, wobei der Hüllkörper (20) einen Hüllraum umschließt, in dem die Komponenten der Obermasse (1) angeordnet sind.

4. Vibrationsplatte nach einem der vorstehenden Ansprüche, wobei der Hüllkörper (20) wenigstens eine der folgenden Bedingungen erfüllt:
- die Höhe des Hüllkörpers (20) beträgt wenigstens 30%, insbesondere wenigstens 40%, insbesondere wenigstens 50%, insbesondere wenigstens 60% der maximalen Länge des Hüllkörpers (20);
- die Höhe des Hüllkörpers beträgt höchstens 70% der maximalen Länge des Hüllkörpers (20);
- die Höhe des Hüllkörpers (20) beträgt wenigstens 50%, insbesondere wenigstens 60%, insbesondere wenigstens 70%, insbesondere wenigstens 80%, insbesondere wenigstens 100% der maximalen Breite des Hüllkörpers (20).

5. Vibrationsplatte nach einem der vorstehenden Ansprüche, wobei der Hüllkörper (20) eine Deichselanbindung (29) aufweist, zum Befestigen einer Führungsdeichsel (11).

6. Vibrationsplatte nach einem der vorstehenden Ansprüche, wobei an einer Unterseite des Hüllkörpers (20) eine Trägerplattform (32, 33) befestigt ist, zum Tragen eines als Energiespeicher für den Antrieb dienenden Akkus (23).

7. Vibrationsplatte nach einem der vorstehenden Ansprüche, wobei
- die Trägerplattform (33) wenigstens zwei Ebenen (34, 35) aufweist;
- eine der Ebenen eine höhere Ebene (34) auf einem höheren Niveau ist, an der die Trägerplattform (33) mit dem Hüllkörper (20) verbunden ist; und wobei
- die andere der Ebenen eine tiefere Ebene (35) auf einem niedrigeren Niveau ist, auf der der Akku (23) angeordnet ist.

8. Vibrationsplatte nach einem der vorstehenden Ansprüche, wobei auf einer Oberseite des Hüllkörpers (20) wenigstens eine Akku-Öffnung (22) vorgesehen ist, zum Entnehmen eines als Energiespeicher dienenden Akkus (23).

9. Vibrationsplatte nach Anspruch 8, wobei die Akku-Öffnung (22) durch eine elastische Abdeckung (21) abdeckbar ist.

10. Vibrationsplatte nach einem der vorstehenden Ansprüche, wobei die Abdeckung (21) an ihrer zum Hüllraum des Hüllkörpers (20) gerichteten Unterseite eine Verrippung (25) aufweist.

11. Vibrationsplatte nach einem der vorstehenden Ansprüche, wobei die Verrippung (25) derart ausgebildet ist, dass sie sich im betriebsfertigen Zustand mit einem eingebauten Akku (23) auf dem Akku (23) abstützt.

12. Vibrationsplatte nach einem der vorstehenden Ansprüche, wobei
- die Verrippung wenigstens zwei Rippen (25) an der Unterseite der Abdeckung (21) aufweist; und wobei
- der Abstand der beiden Rippen (25) derart bemessen ist, dass ein dazwischen gebildeter Raum ausreicht, um einen Tragegriff (24) des Akkus (23) aufzunehmen.

13. Vibrationsplatte nach einem der vorstehenden Ansprüche, wobei an dem Hüllkörper (20) eine Kranöse (26) vorgesehen ist.

14. Vibrationsplatte nach einem der vorstehenden Ansprüche, wobei an der Außenseite des Hüllkörpers (20) eine Verzurreinrichtung (28) vorgesehen ist.

15. Vibrationsplatte nach einem der vorstehenden Ansprüche, wobei in dem Hüllkörper (20) wenigstens eine Kühlluftöffnung (31) zum Durchführen von Kühlluft vorgesehen ist.
